# EUROPÄISCHE PATENTSCHRIFT

(11) **EP 0 431 287 B1**
(45) Veröffentlichungstag und Bekanntmachung des Hinweises auf die Patenterteilung: **18.11.1993**
(21) Anmeldenummer: 90119960.4
(22) Anmeldetag: 18.10.1990
(51) Int. Cl.: F04D 27/02, F04C 29/10

(54) **Verfahren zum optimierten Betreiben zweier oder mehrerer Kompressoren im Parallel- oder Reihenbetrieb**
Process for optimised operation of two or more compressors in parallel or series operation
Procédé d'opération optimal de deux ou plusieurs compresseurs travaillant en parallèle ou en série

(30) Priorität: 08.11.1989 DE 3937152
(43) Veröffentlichungstag der Anmeldung: 12.06.1991
(73) Patentinhaber: MAN Gutehoffnungshütte Aktiengesellschaft, 46122 Oberhausen (DE)
(72) Erfinder: Blotenberg, Wilfried, Dr.-Ing., W-4220 Dinslaken (DE)

(56) Entgegenhaltungen:
- EP-A- 0 132 487
- DE-A- 3 420 144
- FR-A- 2 108 039
- FR-A- 2 143 883
- FR-A- 2 324 911
- US-A- 3 527 059
- US-A- 4 255 089
- PATENT ABSTRACTS OF JAPAN vol. 9, no. 11 (M-351)(1734) 18 Januar 1985,& JP-A-59 160097 (HITACHI) 10 September 1984,
- ADVANCES IN INSTRUMENTATION vol. 31, no. 1, 1976, PITTSBURGH NISENFELD et al:"Control of parallel compressors *Seite 585.1-585.7*"

## Beschreibung

Die Erfindung betrifft ein Verfahren gemäß dem Oberbegriff des Patentanspruchs 1.

Aus der US-A-3 527 059 ist ein Steuerverfahren für parallel betriebene Kompressoren einer Kühleinrichtung bekannt. Bei diesem Verfahren werden die Antriebsleistungen der Kompressoren in Abhängigkeit von den jeweils erfaßten Werten für die einzelnen Durchflüsse an Kühlmedium durch die Kompressoren so geregelt, daß alle Durchflüsse untereinander gleich werden bzw. bleiben. Damit wird - unter der Voraussetzung einer Verwendung gleicher Kompressoren - eine gleichmäßige Belastung bzw. Leistung der Kompressoren erreicht. Für die gemeinsame Verwendung unterschiedlicher Kompressoren ist das Verfahren nicht geeignet; auch ergibt eine gleichmäßige Belastung der Kompressoren nicht zwangsläufig einen in wirtschaftlicher Hinsicht optimalen Betrieb.

Ein ähnliches Verfahren ist aus der FR-A-2 108 039 bekannt, welches zur Steuerung von parallelen, elektromotorisch angetriebenen Kompressoren einer Kühleinrichtung dient. Ziel dieses Verfahrens ist ebenfalls eine Vergleichmäßigung der Belastung bzw. Leistung der einzelnen Kompressoren. Hierzu werden einzeln die Werte für die Stromaufnahme der Antriebsmotoren der Kompressoren erfaßt und miteinander verglichen und es werden hieraus Steuersignale abgeleitet, welche die Motoren so regeln, daß deren Stromaufnahmen untereinander gleich werden bzw. bleiben. Die zuvor genannten Nachteile treten hier in gleicher Weise auf.

Ein Verfahren für das Betreiben zweier Kompressoren in Reihe ist aus der US-A-4 255 089 bekannt. Dieses Verfahren nimmt eine Lastverteilung auf die beiden Kompressoren anhand festgelegter, vorbestimmter Speicherdaten in Abhängigkeit von einem Steuersignal vor, welches die von einem nachgeschalteten System oder Prozeß gestellten Anforderungen repräsentiert. Die benötigten Speicherdaten sind hier in Form von aneinandergereihten Folgen linearer Funktionen dargestellt. Nachteilig ist bei diesem Verfahren, daß es sehr große Datenspeicherkapazitäten erfordert und wegen der vielen benötigten Speicherzugriffe relativ langsam und daher kaum für mehr als zwei Kompressoren anwendbar ist. Auch kann das Verfahren nicht auf Veränderungen in den Kompressoren nach der Festlegung der Speicherdaten reagieren, wie sie z. B. infolge von Alterung oder Verschmutzung oder auch Umbauten auftreten. Um diese zu berücksichtigen, wäre eine sehr aufwendige Erzeugung und Eingabe neuer Speicherdaten erforderlich.

In dem Artikel "Advances in Instrumentation, Band 31, Nr. 1, 1976, Seite 585.1 bis 585.7, ISA AC; A. E. Nisenfeld et al.: Control of Parallel Compressors" wird die Problematik eines Parallelbetriebes von Kompressoren diskutiert. Als Möglichkeiten für die Optimierung des Betriebes werden hier zum einen eine gleichmäßige Lastverteilung, wie vorher schon erwähnt, oder eine Maximierung des Gesamtwirkungsgrades angegeben. Zur Realisierung der zweiten Möglichkeit wird eine dynamische Simulation des Kompressor-Parallel-Betriebes in einem Hybrid-Rechner vorgeschlagen, ohne daß aber nähere Hinweise oder eine konkrete technische Lehre hierzu gegeben werden.

Schließlich ist aus der EP 0 132 487 B1 ein Verfahren zum Betreiben von mindestens zwei parallel geschalteten Turbokompressoren bekannt. Kern dieses Verfahrens ist es, durch Lastverteilungsregler die Einstellung der Kompressoren untereinander derart zu regeln, daß die Arbeitspunkte aller Kompressoren jeweils den gleichen Abstand von ihrer Abblaselinie aufweisen. Dabei wird nur einer der Kompressoren von einem zugeordneten Druckregler gesteuert, während weitere Kompressoren über Lastverteilungsregler nachgeführt werden. Als nachteilig wird bei diesem Verfahren angesehen, daß es nur für untereinander gleiche Kompressoren einen angenähert optimalen Betrieb gewährleisten kann, nicht jedoch für ungleiche Kompressoren. Zudem stellt die mit diesem Verfahren erreichbare Optimierung nur eine Annäherung und nicht das absolute Optimum dar.

Es stellt sich daher die Aufgabe, ein Verfahren der eingangs genannten Art anzugeben, welches mit geringem technischen und zeitlichen Aufwand einen wirtschaftlich optimierten Betrieb zweier oder mehrerer parallel oder in Reihe geschalteter, auch ungleicher Kompressoren sicherstellt.

Die Lösung dieser Aufgabe gelingt erfindungsgemäß durch ein Verfahren der eingangs genannten Art mit den kennzeichnenden Merkmalen des Patentanspruchs 1.

Mit dem erfindungsgemäßen Verfahren können die parallel oder in Reihe betriebenen Kompressoren während des laufenden Betriebes in eine hinsichtlich des gewählten Eingangsparameters optimale Arbeitspunktkombination verfahren werden, wobei es keinerlei Rolle spielt, ob gleiche oder unterschiedliche Kompressoren gemeinsam betrieben werden. Unterschiede können von unterschiedlichen Baugrößen oder Bauarten, aber auch schon von unterschiedlichen Einsatzzeiten oder Bautoleranzen herrühren. Da das Verfahren für jeden seiner Zyklen nur eine sehr kurze Zeit benötigt, erfolgt die Optimierung praktisch stetig und verzögerungsfrei. Die für das Verfahren benötigten Daten, hier Betriebsparameter, werden üblicherweise ohnehin stetig erfaßt, so daß dafür kein zusätzlicher Aufwand erforderlich ist. Auch die inkrementelle Veränderung der Einzel-Volumenströme bzw. Einzel-Druckverhältnisse ist leicht durch entsprechende Verstellung der Stellgrößen erreichbar, wobei das jeweils erforderliche Maß der Verstellung der Stellgrößen aus den technischen Daten der einzelnen Kompressoren entnehmbar ist. Diese technische Daten sind dem Betreiber für jeden Kompressor bekannt und liegen üblicherweise in Form von Kennfeldern vor. Erfolgt durch die übergeordnete Steuerung eine Verstellung der Stellgrößen, z. B. wegen geänderter Anforderungen des nachgeschalteten Prozesses, dann führt das erfindungsgemäße Verfahren umgehend die Kompressoren wieder in eine neue optimale Arbeitspunkt-Kombination. Wegen der zeitlichen Kurze der einzelnen Verfahrenszyklen können auch Systeme mit mehr als zwei Kompressoren mit ausreichender Schnelligkeit in ihrer Betriebsweise optimiert werden, indem umlaufend alle möglichen Kompressor-Paare gebildet werden. Mit dem Begriff Stellgröße ist hier insbesondere eine bestimmte Drehzahl, Leitschaufelstellung oder Drosselstellung des Kompressors gemeint, wobei die Auswahl der konkreten Größe von der Art der Leistungssteuerung des Kompressors abhängt, welche technisch-konstruktiv festgelegt ist. Unter Stellgröße wird häufig der Stellbefehl eines Reglers für ein nachfolgendes, die Drehzahl, Leitschaufelstellung oder Drosselstellung beeinflussendes Stellorgan verstanden; soweit hier keine Übertragungsfehler auftreten, sind die Stellgröße im oben definierten Sinn und der Stellbefehl auch identisch. Bei Vorliegen von Übertragungsfehlern können diese einfach festgestellt und entsprechende Korrekturen angebracht werden, um deren Einfluß zu eliminieren.

Bei den Kompressoren kann es sich beispielsweise um Turbo- oder Schrauben-Kompressoren handeln, die von einer Antriebsmaschine, z. B. Elektromotor oder Turbine, angetrieben werden. Als Eingangsparameter können die im jeweiligen Anwendungsfall wesentlichen Größen, z. B. die Leistungsaufnahme oder die Betriebskosten der Kompressoren, herangezogen werden. Dabei können problemlos die Leistungsaufnahmen oder Betriebskosten sowohl der Antriebsmaschinen der Kompressoren als auch zusätzlicher Hilfsaggregate, wie Kühlmittelpumpen, Kondensatpumpen bei Antrieb durch Turbinen, Transformatoren bei elektrischem Antrieb usw., berücksichtigt werden, da deren entsprechende technische Daten dem Betreiber ebenfalls bekannt sind oder leicht ermittelbar sind.

Eine erste Weiterbildung des Verfahrens ist im Patentanspruch 2 angegeben, wobei hier wesentlich ist, daß ein Teil der Verfahrensschritte nicht an den Kompressoren selbst sondern in einer Simulation durchgeführt wird. Hierdurch wird erreicht, daß die Zahl der Verstellvorgänge an den Kompressoren selbst wesentlich verringert wird und auf die Verstellungen beschränkt wird, die den gewünschten Effekt bringen, während unnötige Verstellungen, d. h. solche mit unerwünschtem Effekt, nicht bis zu den Kompressoren gelangen. Außerdem wird so eine deutliche Beschleunigung des Ablaufes jedes einzelnen Verfahrenszyklus erreicht, weil die Folgen von Stellgrößenänderungen in der Simulation schneller ermittelbar sind als an realen Kompressoren. Voraussetzung hierfür ist, daß das Eingangsparameterkennfeld in gespeicherter Form vorliegt, was technisch und rechnerisch aber kein Problem darstellt. Es genügt hier, eine Anzahl von Kennlinien konstanter Stellgröße zu speichern; Zwischenwerte zwischen den einzelnen Kennlinien können dann durch Interpolation ausreichend genau ermittelt werden.

Im Patentanspruch 3 ist eine konkrete Ausgestaltung des Verfahrens für den parallelen Betrieb zweier Kompressoren in Form einer Folge von einzelnen Verfahrensschritten angegeben, aus denen ein bevorzugter Verfahrensablauf für diesen Anwendungsfall im Detail hervorgeht.

Speziell für den Parallelbetrieb sind einige weitere Verfahrensausgestaltungen vorgesehen, die im folgenden erläutert werden.

Um einerseits einen möglichst schnellen Verfahrensablauf und andererseits eine möglichst genaue Festlegung des Optimums der Eingangsparametersumme sicherzustellen, ist gemäß Anspruch 4 vorgesehen, die Inkremente bei Annäherung an das Optimum kleiner werden zu lassen. Es wird so bei größerer Entfernung vom Optimum ein rascheres Verfahren und bei kleiner werdender Entfernung vom Optimum ein zwar langsameres, aber feineres Verfahren der Kompressor-Arbeitspunkte bewirkt.

Da in der Praxis bei zwei oder mehr parallel betriebenen Kompressoren auf der Druckseite aufgrund unterschiedlicher Leitungslängen und -führungen bis zur Einmündung in den nachgeschalteten Prozeß unterschiedliche Druckverluste auftreten und da diese zudem durchflußabhängig sind, ist nach Patentanspruch 5 eine individuelle Ermittlung des Druckverhältnisses jedes Kompressors vorgesehen. Dadurch können sich Leitungseinflüsse auf das Ergebnis der Optimierung der Betriebsweise nicht mehr auswirken.

Beim Betrieb von Kompressoren kommt es weiterhin relativ häufig vor, daß aufgrund geänderter Prozeßanforderungen eine Änderung des Systemdruckes und damit des Druckverhältnisses der Kompressoren erforderlich wird. Zur möglichst verzögerungsfreien Berücksichtigung derartiger Änderungen in dem Verfahren dient die im Anspruch 6 dargelegte Verfahrensweiterbildung. Innerhalb des Verfahrensablaufes werden danach selbsttätig die zugehörigen neuen Werte für die Stellgrößen ermittelt und die Kompressoren in die für die neuen Prozeßanforderungen optimalen Arbeitspunkte verfahren.

Außer Änderungen des Druckes können auch geänderte Prozeßanforderungen hinsichtlich des Volumenstromes auftreten, deren Berücksichtigung im Verfahren im Anspruch 7 angegeben ist. Bei dieser Verfahrensausgestaltung kann das vorliegende Verfahren außerdem zusätzlich Teile der Aufgaben herkömmlicher Regelverfahren bzw. Regelungen übernehmen, wodurch der Aufwand für die Regelung und Optimierung des Kompressorbetriebes insgesamt niedrig gehalten wird. Dabei kann die herkömmliche Regelung sowohl eine Durchflußregelung als auch eine Druckregelung sein, wobei letztere durch einen Vergleich zwischen dem Gesamt-Druck-Sollwert und dem aktuellen Druck die im Anspruch 7 genannten zusätzlichen Inkremente Y1 und Y2 mit gleichen Vorzeichen erzeugt.

Im Patentanspruch 8 ist eine konkrete Ausgestaltung des Verfahrens für den Reihenbetrieb zweier Kompressoren in Form einer zum Anspruch 3 analogen Folge von einzelnen Verfahrensschritten angegeben. Aus diesen Schritten geht ein bevorzugter Ablauf des Verfahrens für den genannten Anwendungsfall hervor, wobei weitere Ausgestaltungen des Verfahrens speziell für den Reihenbetrieb in den Ansprüchen 9 und 10 angegeben sind.

Gemäß Anspruch 9 ist, vergleichbar mit dem Merkmal des Anspruchs 4, vorgesehen, die inkrementellen Faktoren bei Annäherung an das Optimum zu verkleinern, um sowohl einen schnellen als auch im Bereich des Optimums genauen Verfahrensablauf zu erreichen.

Analog der Verfahrensausgestaltung nach Anspruch 7 für den Parallelbetrieb ist für den Reihenbetrieb im Anspruch 10 angegeben, wie vom Prozeß herrührende Anforderungsänderungen hinsichtlich des Gesamt-Druckverhältisses im Verfahren berücksichtigt werden können. Auch hier kann also das Verfahren Teilaufgaben der herkömmlichen Regelung übernehmen. Soll bei Kompressoren im Reihenbetrieb der Durchfluß erhöht werden, so muß der zusätzlich benötigte Durchfluß zunächst in Massenstrom umgerechnet werden, sofern er noch nicht in dieser Einheit erfaßt ist. Anschließend ist dieser Massenstrom unter Berücksichtigung der Normdichte sowie des aktuellen Drucks und der aktuellen Temperatur im Eintritt des jeweiligen Kompressors der Reihe auf den jeweiligen Volumenstrom umzurechnen. Anhand dieses Volumenstromes können dann Stellgrößen und Eingangsparameter aus den entsprechenden Kennfeldern ermittelt werden. Selbstverständlich kann hier die herkömmliche Regelung nicht nur eine Druckverhältnisregelung sondern auch eine Durchflußregelung sein, wobei letztere durch Vergleich von Gesamt-Durch-fluß-Sollwert und aktuellem Durchfluß die im Anspruch 10 angegebenen zusätzlichen Inkremente Y' erzeugt.

Im folgenden werden Verfahrensweiterbildungen behandelt, die sowohl für Parallel- als auch für Reihenbetrieb anwendbar sind.

Aus technischen Gründen ist in der Praxis häufig die Verstellgeschwindigkeit der Stellgröße auf eine von dem Kompressor bzw. dessen Stellorganen nachvollziehbare Geschwindigkeit begrenzt. Daher ist es zweckmäßig, auch die durch das Verfahren erfolgenden Veränderungen der Stellgrößen in ihrer Geschwindigkeit entsprechend zu begrenzen. Dies wird im Verfahren durch eine Begrenzung der Inkremente auf geeignete Werte erreicht, welche von der gewünschten maximalen Verstellgeschwindigkeit und der für jeden Verfahrenszyklus benötigten Zeit abhängen.

Da die Arbeitskosten für die Energie, z. B. den elektrischen Strom, für den Antrieb der Kompressoren und die gegebenenfalls zugehörigen Hilfsaggregate zeitlich nicht immer konstant sind, sondern vielmehr häufig tages- oder jahreszeitlichen Schwankungen unterliegt, ist vorgesehen, dies durch die Vorhaltung entsprechend unterschiedlicher Eingangsparameterkennfelder im Verfahren zu berücksichtigen.

Um das Verfahren auch bei seiner Anwendung auf mehr als zwei Kompressoren möglichst schnell und wirksam durchführen zu können, ist gemäß Anspruch 13 weiter vorgesehen, daß die Verstellung der Stellgrößen auf solche Kompressorpaare beschränkt wird, die den relativ größten Effekt in der gewünschten Richtung erbringen. Dadurch werden Stellgrößen-Verstellungen, die nur geringfügig oder unwesentlich zur Optimierung beitragen, aber relativ viel Zeit in Anspruch nehmen wurden, unterdrückt.

Bei mehreren Kompressoren in einer Anlage treten häufig Betriebssituationen auf, bei denen die vom Prozeß vorgegebenen Anforderungen hinsichtlich Druckverhältnis und Volumenstrom mit unterschiedlichen Zahlen und/oder Kombinationen von Kompressoren erfüllbar sind. Wegen der Nichtlinearität der Kennlinien der Kompressoren ist es beispielsweise nicht ohne weiteres erkennbar, ob es betrieblich günstiger ist, eine kleinere Zahl von Kompressoren im Voll- oder Überlastbereich oder eine größere Zahl von Kompressoren im Teillastbereich zu betreiben. Bei unterschiedlichen Kompressoren in einer Anlage ergibt sich zudem noch die Frage nach der optimalen Kombination, wenn nicht alle Kompressoren betrieben werden müssen. Zur Lösung dieser Fragen dient die Verfahrensvariante nach Anspruch 14, mittels welcher eine eindeutige Festlegung der bestmöglichen Kompressorzahl und -kombination zur Erfüllung der jeweils vorliegenden Prozeßanforderungen ermöglicht wird.

Eine weitere im Betrieb von Kompressoren auftretende Situation ist das Abblasen eines oder mehrerer Kompressoren unter Kontrolle der Pumpgrenzregelung, z. B. bei schlagartiger Verminderung des vom Prozeß abgenommenen Volumenstromes. Mit der im Anspruch 15 angegebenen Verfahrensweiterbildung werden Auswirkungen eines Abblasens auf den Ablauf des Verfahrens und das Optimierungsergebnis verhindert, indem dafür gesorgt wird, daß nur der relevante, d. h. der in den Prozeß gelangende Volumenstrom in das Verfahren eingeht.

Soweit wie bisher beschrieben, liegt dem Verfahren die Voraussetzung zugrunde, daß im Arbeitsbereich der Kompressoren bzw. der Kompressor-Kombinationen nur ein einziges Optimum extistiert. Es kann jedoch auch vorkommen, daß mehrere relative Optima existieren, was dazu führen kann, daß das Verfahren ein relatives Optimum ermittelt, welches aber nicht das absolute Optimum darstellt. Eine Möglichkeit, diesen unerwünschten Effekt auszuschließen, ist im Anspruch 16 angegeben. In dieser Verfahrensausgestaltung wird also der gesamte Arbeitsbereich daraufhin überprüft, ob relative Optima vorliegen, um gegebenenfalls hieraus das absolute Optimum auszuwählen.

In den allermeisten in der Praxis auftretenden Anwendungsfällen des Verfahrens kann von einer im wesentlichen gleichbleibenden. Zusammensetzung und Eingangstemperatur des zu verdichtenden Mediums ausgegangen werden. Um das Verfahren auch in Fällen anwenden zu können, in denen die Zusammensetzung und Eingangstemperatur und damit die Gasdaten des Mediums stark schwanken können, ist es ratsam, statt einer Kennfelddarstellung mit dem Druckverhältnis über dem Ansaugvolumenstrom eine Kennfelddarstellung zu wählen, bei welcher anstelle des Druckverhältnisses die Förderhöhe bzw. Enthalpiedifferenz verwendet wird. Die Umwandlung des Druckverhältnisses in Förderhöhe bzw. Enthalpiedifferenz erfolgt aufgrund der bekannten physikalischen Zusammenhänge und Umrechnungsformeln. Im Verfahrensablauf werden dann weiterhin Druckverhältnisse erfaßt sowie inkrementelle Faktoren variiert; vor der nachfolgenden Bestimmung der Stellgrößen erfolgt aber die beschriebene Umrechnung.

Das neue Verfahren läßt sich für den Parallel- und Reihenbetrieb beliebiger Kompressoren in vielen technischen Bereichen anwenden, z. B. in der Chemieindustrie, insbesondere Petro-Chemie, für den Gastransport in Pipelines, in der Eisen- und Stahlindustrie, insbesondere für den Hochofenbetrieb und in weiteren, insbesondere industriellen Bereichen.

## Patentansprüche

1. Verfahren zum optimierten Betreiben zweier oder mehrerer Kompressoren im Parallel- oder Reihenbetrieb für die Verdichtung und Förderung gasförmiger oder dampfförmiger Medien, wobei für jeden der Kompressoren die den aktuellen Arbeitspunkt definierenden Betriebsparameter, wie der Ansaugvolumenstrom und das Druckverhältnis, die Stellgröße, wie die Kompressordrehzahl oder -leitschaufelstellung oder -drosselstellung, und die Eingangsparameter, wie die Leistungsaufnahme oder die Betriebskosten der Kompressoren, erfaßt bzw. ermittelt werden, und wobei eine übergeordnete, die Kompressoren nach Maßgabe der Anforderungen eines nachgeschalteten Prozesses regelnde Steuerung, vorzugsweise einschließlich einer Pumpgrenzregelung, vorgesehen ist,
dadurch gekennzeichnet,
- daß bei Parallelbetrieb zyklisch die Arbeitspunkte je zweier Kompressoren ohne Beeinflussung des aktuellen Gesamt-Volumenstromes und des Gesamt-Druckverhältnisses durch gegenläufige additive inkrementelle Veränderung der Einzelvolumenströme jeweils mittels entsprechender Verstellung der Stellgrößen verschoben werden,
- daß bei Reihenbetrieb zyklisch die Arbeitspunkte je zweier Kompressoren ohne Beeinflussung des aktuellen Gesamt-Durchflusses und des Gesamt-Druckverhältnisses durch gegenläufige multiplikative inkrementelle Veränderung der Einzeldruckverhältnisse, jeweils mittels entsprechender Verstellung der Stellgrößen, verschoben werden,
- daß bei Parallelbetrieb nach Maßgabe der resultierenden Änderungsrichtung der Eingangsparametersumme bei deren Veränderung in Optimierungsrichtung, d.h. in Richtung einer Verringerung der Gesamt-Leistungsaufnahme oder
- Betriebskosten, eine weitere inkrementelle Veränderung der Einzel-Volumenströme in den bisherigen Richtungen stattfindet, sowie bei deren Veränderung gegen die Optimierungsrichtung, d.h. in Richtung einer Erhöhung der Gesamt-Leistungsaufnahme oder
- Betriebskosten, eine inkrementelle Veränderung der Einzel-Durchflüsse in jeweils umgekehrter Richtung durch erneute Verstellung der Stellgrößen vorgenommen wird,
- daß bei Reihenbetrieb nach Maßgabe der resultierenden Änderungsrichtung der Eingangsparametersumme bei deren Veränderung in Optimierungsrichtung, d.h. in Richtung einer Verringerung der Gesamt-Leistungsaufnahme oder
- Betriebskosten, eine weitere inkrementelle Veränderung der Einzel-Druckverhältnisse in den bisherigen Richtungen stattfindet sowie bei deren Veränderung gegen die Optimierungsrichtung, d.h. in Richtung einer Erhöhung der Gesamt-Leistungsaufnahme oder
- Betriebskosten, eine inkrementelle Veränderung der Einzel-Druckverhältnisse in jeweils umgekehrter Richtung durch entsprechende erneute Verstellung der Stellgrößen vorgenommen wird, und daß bei Parallel- bzw. Reihenbetrieb bei mehr als zwei betriebenen Kompressoren mittels aufeinanderfolgenden Durchlaufens aller Kombinationsmöglichkeiten wechselnde Kompressor-Paare gebildet werden.

2. Verfahren nach Anspruch 1, dadurch gekennzeichnet,
- daß die Verschiebung der Arbeitspunkte der Kompressoren zunächst rechnerisch erfolgt,
- daß die Eingangsparametersumme aus den gespeicherten Daten der vorliegenden Eingangsparameterkennfelder der einzelnen Kompressoren entnommen und die resultierende Änderungsrichtung der Eingangsparametersumme festgestellt wird,
- daß eine reale Verstellung der Stellgrößen der Kompressoren nur erfolgt, wenn erstens eine Änderung der Eingangsparametersumme in Optimierungsrichtung, d.h. in Richtung geringerer Gesamt-Leistungsaufnahme oder
-Betriebskosten, festgestellt ist, oder erst dann erfolgt, wenn zweitens ein Optimum der Eingangsparametersumme festgestellt ist,
- daß in dem Eingangsparameterkennfeld bei Parallelbetrieb jeweils der Eingangsparameter über dem Ansaugvolumenstrom oder bei Reihenbetrieb über dem Druckverhältnis aufgetragen ist,
- und daß Kennlinien für jeweils konstante Stellgrößen eingetragen sind.

3. Verfahren nach wenigstens einem der Ansprüche 1 und 2,
dadurch gekennzeichnet,
daß bei Parallel-Betrieb für je zwei parallel betriebene Kompressoren
a) aus je einem eigenen gespeicherten Stellgrößenkennfeld, wie Drehzahlkennfeld, Leitschaufelkennfeld oder Drosselklappenkennfeld, die zum aktuellen Arbeitspunkt gehörende Stellgröße n1 bzw. n2, wie Kompressordrehzahl, Leitschaufelstellung oder Drosselklappenstellung, entnommen wird, wobei in dem Stellgrößenkennfeld jeweils das Druckverhältnis über dem Ansaugvolumenstrom aufgetragen ist und Kennlinien für jeweils konstante Stellgrößen eingetragen sind,
b) zur rechnerischen Verschiebung des Arbeitspunktes der für den Ansaugvolumenstrom V1 ermittelte Zahlenwert um ein Inkrement V durch Addition vergrößert und der für den anderen Ansaugvolumenstrom V1 ermittelte Zahlenwert um das gleiche Inkrement V durch Subtraktion verkleinert wird,
c) aus den gespeicherten Stellgrößenkennfeldern der beiden Kompressoren jeweils die zum verschobenen Arbeitspunkt gehörende Stellgröße n1* bzw. n2* entnommen wird,
d) aus den gespeicherten Eingangsparameterkennfeldern die zu den aktuellen und die zu den verschobenen Arbeitspunkten beider Kompressoren gehörenden Eingangsparameter N1 und N2 sowie N1* und N2*, entsprechend z.B. den Einzel-Leistungsaufnahmen bzw.
-Betriebskosten, entnommen werden, wobei bei N1 dem aktuellen Eingangsparameter des ersten und N2 dem aktuellen Eingangsparameter des zweiten Kompressors und N1* dem zu dem verschobenen Arbeitspunkt gehörenden Eingangsparameter des ersten und N2* dem zu dem verschobenen Arbeitspunkt gehörenden Eingangsparameter des zweiten Kompressors entspricht,
e) die Eingangsparametersummen N = N1 + N2 und N* = N1* + N2*, entsprechend z.B. den Gesamt-Leistungsaufnahmen bzw.
-Betriebskosten für die beiden Arbeitspunktkombinationen, gebildet und verglichen werden und daß entweder
f1) wenn N* kleiner als N ist, der Ansaugvolumenstrom V1 des ersten Kompressors durch entsprechende Verstellung seiner Stellgröße real um ein Inkrement X erhöht und der Ansaugvolumenstrom V2 des zweiten Kompressors durch entsprechende Verstellung seiner Stellgröße real um das gleiche Inkrement X erniedrigt wird und das Verfahren mit dem Schritt a) weitergeführt wird bzw. wenn N kleiner als N* ist, der Ansaugvolumenstrom V1 rechnerisch um ein Inkrement X erniedrigt und der Ansaugvolumenstrom V2 rechnerisch um das gleiche Inkrement X erhöht wird und das Verfahren mit dem Schritt b) weitergeführt wird, oder
f2) wenn N* kleiner als N ist, der Ansaugvolumenstrom V1 rechnerisch um das gleiche Inkrement X erhöht und der Ansaugvolumenstrom V2 rechnerisch um das gleiche Inkrement X erniedrigt wird und das Verfahren mit dem Schritt b) weitergeführt wird bzw. wenn N kleiner als N* ist, der Ansaugvolumenstrom V1 rechnerisch um ein Inkrement X erniedrigt und der Ansaugvolumenstrom V2 rechnerisch um das gleiche Inkrement X erhöht wird und das Verfahren mit dem Schritt b) weitergeführt wird, bzw. bei Feststellung eines Optimums der Eingangsparametersumme durch fortlaufenden Vergleich der jeweils ermittelten Werte für die Eingangsparametersummen die Stellgrößen der Kompressoren entsprechend verstellt und die Kompressoren auf die dem Optimum der Eingangsparametersumme entsprechenden Arbeitspunkte gefahren werden und das Verfahren mit dem Schritt a) weitergeführt wird.

4. Verfahren nach Anspruch 3,
dadurch gekennzeichnet,
daß bei Parallel-Betrieb die Inkremente V und X in Abhängigkeit von den ermittelten Differenzen N - N* der Eingangsparametersummen von Verfahrenszyklus zu Verfahrenszyklus variiert werden, wobei die Inkremente V und X bei kleiner werdenden Differenzen N - N*, d.h. bei Annäherung an das Optimum der Eingangsparametersumme, verkleinert werden und umgekehrt.

5. Verfahren nach wenigstens einem der Ansprüche 2 und 4,
dadurch gekennzeichnet,
daß bei Parallel-Betrieb das Druckverhältnis getrennt für jeden Kompressor in Abhängigkeit von der jeweiligen Leitungslänge zwischen dem Kompressorausgang und einem nachgeschalteten Prozeß, vom jeweiligen Volumenstrom und vom jeweiligen Druckverlustbeiwert der Leitung ermittelt wird.

6. Verfahren nach wenigstens einem der Ansprüche 3 bis 5,
dadurch gekennzeichnet,
daß bei Parallel-Betrieb während des Verfahrensablaufes das jeweils aktuelle Druckverhältnis über wenigstens einen Druckfühler als Meßwert erfaßt oder von einer vorhandenen Kompressor-Reglereinheit als Druckverhältnis-Sollwert übernommen wird.

7. Verfahren nach wenigstens einem der Ansprüche 3 bis 6,
dadurch gekennzeichnet,
daß bei Parallel-Betrieb während des Verfahrensablaufes der jeweils aktuelle Gesamt-Volumenstrom unmittelbar als Gesamt-Volumenstrom-Sollwert eingegeben oder als Betriebsparameter-Sollwert von einer vorgeschalteten Kompressor-Reglereinheit übernommen wird und daß bei einer gewünschten Änderung des Gesamt-Volumenstromes, d.h. bei Vorliegen einer Differenz zwischen dem Gesamt-Volumenstrom-Sollwert und der Summe der Einzel-Volumenströme V1 und V2, zusätzlich zu der gegenläufigen inkrementellen Veränderung der Einzel-Volumenströme V1 und V2 diese jeweils um ein dem Vorzeichen gleiches Inkrement Y1 bzw. Y2 verändert werden, wobei die Summe der Inkremente Y1 und Y2 der Differenz zwischen dem Gesamt-Volumenstrom-Sollwert und der Summe der Einzel-Volumenströme V1 und V2 entspricht.

8. Verfahren nach wenigstens einem der Ansprüche 1 und 2,
dadurch gekennzeichnet,
daß bei Reihen- oder Serienbetrieb für je zwei in Reihenschaltung betriebene Kompressoren
a) aus je einem eigenen gespeicherten Stellgrößenkennfeld, wie Drehzahlkennfeld, Leitschaufelkennfeld oder Drosselklappenkennfeld, die zum aktuellen Arbeitspunkt gehörende Stellgröße n1 bzw. n2, wie Kompressordrehzahl, Leitschaufelstellung oder Drosselklappenstellung, entnommen wird, wobei in dem Stellgrößenkennfeld jeweils der Kompressorenddruck bzw. das Druckverhältnis über dem Ansaugvolumenstrom aufgetragen ist und Kennlinien für jeweils konstante Stellgrößen eingetragen sind,
b) zur rechnerischen Verschiebung des Arbeitspunktes der für das eine Druckverhältnis π1 ermittelte Zahlenwert durch Multiplikation mit einem inkrementellen Faktor π, der größer als 1 ist, vergrößert und der für das andere Druckverhältnis π2 ermittelte Zahlenwert durch Division durch den gleichen inkrementellen Faktor verkleinert wird, sowie unter der Voraussetzung eines gleichbleibenden Durchflusses für beide Kompressoren jeweils der infolge der Veränderung des Druckverhältnisses entsprechend der resultierenden Dichteänderung geänderte Ansaugvolumenstrom bestimmt wird,
c) aus den gespeicherten Stellgrößenkennfeldern der beiden Kompressoren jeweils die zum verschobenen Arbeitspunkt gehörende Stellgröße n1* bzw. n2* entnommen wird,
d) aus den gespeicherten Eingangsparameterkennfeldern die zu den aktuellen und die zu den verschobenen Arbeitspunkten beider Kompressoren gehörenden Eingangsparameter N1 und N2 sowie N1* und N2*, entsprechend z.B. den Einzel-Leistungsaufnahmen bzw.
-Betriebskosten, entnommen werden,
e) die Eingangsparametersummen N = N1 + N2 und N* = N1* + N2*, entsprechend z.B. den Gesamt-Leistungsaufnahmen bzw. Betriebskosten für die beiden Arbeitspunktkombinationen, gebildet und verglichen werden, und daß entweder
f1) wenn N* kleiner als N ist, das Druckverhältnis π1 des ersten Kompressors durch entsprechende Verstellung seiner Stellgröße real um einen inkrementellen Faktor Z, der größer als 1 ist, mittels Multiplikation erhöht und das Druckverhältnis π2 des zweiten Kompressors durch entsprechende Verstellung seiner Stellgröße real um den gleichen inkrementellen Faktor Z mittels Division erniedrigt wird und das Verfahren mit dem Schritt a) weitergeführt wird, bzw. wenn N kleiner als N* ist, das Druckverhältnis π1 rechnerisch durch Division durch einen inkrementellen Faktor Z, der größer als 1 ist, erniedrigt und das Druckverhältnis π2 rechnerisch durch Multiplikation mit dem gleichen inkrementellen Faktor Z erhöht wird und das Verfahren mit dem Schritt b) weitergeführt wird, oder
f2) wenn N* kleiner als N ist, das Druckverhältnis π1 rechnerisch durch Multiplikation mit einem inkrementellen Faktor Z, der größer als 1 ist, erhöht und das Druckverhältnis π2 rechnerisch durch Division durch den gleichen inkrementellen Faktor Z erniedrigt wird und das Verfahren mit dem Schritt b) weitergeführt wird, bzw. wenn N kleiner als N* ist, das Druckverhältnis π1 rechnerisch durch Division durch einen inkrementellen Faktor Z, der größer als 1 ist, erniedrigt und das Druckverhältnis π2 rechnerisch durch Multiplikation mit dem gleichen inkrementellen Faktor Z erhöht wird und das Verfahren mit dem Schritt b) weitergeführt wird und bei Feststellung eines Optimums der Eingangsparametersumme durch fortlaufenden Vergleich der jeweils ermittelten Werte für die Eingangsparametersummen die Stellgrößen der Kompressoren entsprechend verstellt und die Kompressoren auf die dem Optimum der Eingangsparametersumme entsprechenden Arbeitspunkte gefahren werden und das Verfahren mit dem Schritt a) weitergeführt wird.

9. Verfahren nach Anspruch 8,
dadurch gekennzeichnet,
daß bei Reihen- oder Serienbetrieb die inkrementellen Faktoren π und Z in Abhängigkeit von den ermittelten Differenzen N - N* der Eingangsparametersummen von Verfahrenszyklus zu Verfahrenszyklus variiert werden, wobei die inkrementellen Faktoren O und Z bei kleiner werdenden Differenzen N - N*, d.h. bei Annäherung an das Optimum der Eingangsparametersumme, verkleinert werden und umgekehrt.

10. Verahren nach wenigstens einem der Ansprüche 8 und 9,
dadurch gekennzeichnet,
daß bei Reihen- oder Serienbetrieb während des Verfahrensablaufes das jeweils aktuelle Gesamt-Druckverhältnis unmittelbar als Gesamt-Druckverhältnis-Sollwert eingegeben oder als Betriebsparameter-Sollwert von einer vorgeschalteten Kompressor-Reglereinheit übernommen wird und daß bei einer gewünschten Änderung des Gesamt-Druckverhältnis-Sollwertes, d.h. bei Vorliegen einer Differenz zwischen dem Gesamt-Druckverhältnis-Sollwert und dem Produkt der Einzel-Druckverhältnisse π1 und π2, zusätzlich zu der gegenläufigen inkrementellen multiplikativen Veränderung der Einzel-Druckverhältnisse π1 und π2 diese jeweils mit einem nach Betrag und Vorzeichen gleichen Faktor Y' multipliziert werden, welcher dem gewünschten Erhöhungsfaktor des Gesamt-Druckverhältnisses entspricht.

11. Verfahren nach wenigstens einem der Ansprüche 1 bis 7 bzw. 8 bis 10, dadurch gekennzeichnet, daß die Inkremente Y1 und Y2 bzw. Y' auf einen mit einer gewünschten maximalen Verstellgeschwindigkeit der Stellgrößen korrespondierenden maximalen Wert Y1ₘₐₓ und Y2ₘₐₓ bzw. Y'ₘₐₓ begrenzt wird.

12. Verfahren nach wenigstens einem der Ansprüche 2 bis 10, dadurch gekennzeichnet, daß für jeden Kompressor mehrere Eingangsparameterkennfelder mit unterschiedlichen, in Abhängigkeit von der Tageszeit, vom Wochentag und/oder von der Jahreszeit variierenden Datensätzen verwendet werden.

13. Verfahren nach wenigstens einem der Ansprüche 2 bis 12, dadurch gekennzeichnet, daß bei mehr als zwei betriebenen Kompressoren nach jedem Durchlaufen aller Kombinationsmöglichkeiten für die Bildung wechselnder Kompressor-Paare jeweils nur die Stellgröße der Kompressoren desjenigen Kompressor-Paares verstellt wird, welches die größte Veränderung der Eingangsparametersumme in Optimierungsrichtung gezeigt hat.

14. Verfahren nach wenigstens einem der Ansprüche 2 bis 11, dadurch gekennzeichnet, daß bei Betrieb mehrerer Kompressoren unter vorgegebenen Prozeßanforderungen hinsichtlich Volumenstrom und Druckverhältnis für jeden einzelnen Kompressor und jede mögliche Kombination zweier oder mehrerer Kompressoren das Optimum des Eingangsparameters bzw. der Eingangsparametersumme zu den jeweiligen Anforderungen ermittelt wird, daß die Optima der Eingangsparametersumme verglichen werden und daß derjenige Kompressor oder diejenige Kompressorkombination in Betrieb bleibt oder genommen und auf den Arbeitspunkt bzw. die Arbeitspunkte gefahren wird/werden, bei dem/denen das absolute Optimum des Eingangsparameters bzw. der Eingangsparametersumme vorliegt.

15. Verfahren nach wenigstens einem der Ansprüche 1 bis 12, dadurch gekennzeichnet, daß bei Auftreten eines Abblasens eines oder mehrerer Kompressoren jeweils der erfaßte Wert für den Ansaugvolumenstrom um die abgeblasene Teilmenge vermindert bzw. unmittelbar der zum Prozeß gelangende Volumenstrom erfaßt wird.

16. Verfahren nach wenigstens einem der Ansprüche 1 bis 15, dadurch gekennzeichnet,
- daß nach dem Erreichen eines Optimums der Eingangsparametersumme der Kompressoren deren zugehörige Arbeitspunkte festgehalten werden,
- daß nachfolgend mehrfach eine sprunghafte gegenläufige reale oder rechnerische Verschiebung der Arbeitspunkte innerhalb der Kennfeldgrenzen ohne Beeinflussung der Gesamt-Betriebsparameter vorgenommen wird, indem das Inkrement für die Einzel-Volumenströme bzw. die Einzel-Druckverhältnisse mehrfach um einen Faktor, der wesentlich größer als 1 ist, vergrößert wird,
- daß ausgehend von jedem dieser neuen Arbeitspunktpaare eine erneute Feststellung eines Optimums der Eingangsparametersumme durchgeführt wird und jedes dieser neu gefundenen Optima zur Feststellung des absoluten Optimums mit dem ursprünglich gefundenen Optimum verglichen wird und
- daß anschließend erforderlichenfalls die Kompressoren real durch entsprechende Veränderung der Einzel-Stellgrößen auf die Arbeitspunkte gefahren werden, die dem gegebenenfalls neu festgestellten absoluten Optimum der Eingangsparametersumme entsprechen.

## Claims

1. Process for the optimised operation of two or more compressors in parallel or series operation for compressing and conveying gaseous or vaporous media, wherein the operating parameters defining the actual operating point, such as the intake volume flow and the pressure ratio, the correcting variable, such as the compressor rotational speed or vane setting or throttle setting, and the input parameters, such as the power requirement or the compressor operating costs, are detected or determined for each of the compressors, and wherein a superordinated control device is provided which regulates the compressors in accordance with the requirements of a downstream process and preferably includes a surge limit control device, characterised:
- in that, in parallel operation, the operating points of two compressors in each case are shifted cyclically without influencing the actual overall volume flow and the overall pressure ratio by the additive and incremental variation in counter-current of the individual volume flows, in each case by corresponding adjustment of the correcting variable;
- in that, in series operation, the operating points of two compressors in each case are shifted cyclically without influencing the actual overall throughflow and the overall pressure ratio by the multiplicative and incremental variation in counter-current of the individual pressure ratios, in each case by corresponding adjustment of the correcting variable;
- in that, in parallel operation, in accordance with the resultant change in direction of the input parameter total, a further incremental variation of the individual volume flows in the previous directions occurs when the input parameter total is varied in the optimisation direction, ie. in the direction of a reduction in the overall power requirement or operating costs, and an incremental variation of the individual throughflows occurs in each case in the opposite direction when the input parameter total is varied in the opposite direction to the optimisation direction, ie. in the direction of an increase in the total power requirement or operating costs, as a result of a further adjustment of the correcting variable;
- in that, in series operation, in accordance with the resultant change in direction of the input parameter total, when the latter is changed in the optimisation direction, ie. in the direction of a reduction of the overall power requirement or operating costs, a further incremental variation of the individual pressure ratios occurs in the previous directions and, when it is varied in the direction opposite to the optimisation direction, ie. in the direction of an increase in the overall power requirement or operating costs, an incremental variation of the individual pressure ratios in the inverse direction in each case is performed by corresponding renewed adjustment of the correcting variable;
- and in that, in parallel and/or series operation, when there are more than two compressors in operation, alternating compressor pairs are formed as a result of all the possible combinations being run through in succession.

2. Process according to Claim 1, characterised:
- in that the operating points of the compressors are firstly shifted by computation;
- in that the input parameter total is deduced from the stored data of the existing input parameter performance graphs of the individual compressors and the resultant change in direction of the input parameter total is established;
- in that a real adjustment of the correcting variables of the compressors only occurs if firstly a change of the input parameter total in the optimisation direction, ie. in the direction of a low overall power requirement or operating costs, is established, or only if secondly an optimum of the input parameter total is established;
- in that, in parallel operation, in the input parameter performance graph the input parameter is in each case plotted over the intake volume flow or, in series operation, over the pressure ratio;
- and in that characteristic curves are plotted for correcting variables which are constant in each case.

3. Process according to at least one of Claims 1 and 2, characterised in that, in parallel operation, for two compressors operated in parallel in each case
a) each correcting variable n1 or n2, such as the compressor rotational speed, blade setting or throttle flap setting, belonging to the actual operating point, deduced from its own stored correcting variable performance graph, such as rotational speed performance graph, blade performance graph or throttle flap performance graph, the pressure ratio being plotted in each case over the intake volume flow and characteristic curves being plotted for correcting variables which are constant in each case in the correcting variable performance graph;
b) the numerical value determined for the intake volume flow V1 is increased by addition by an increment V and the numerical value determined for the other intake volume flow V1 is decreased by subtraction by the same increment V for the shift by computation of the operating point;
c) each correcting variable n1* or n2*, belonging in each case to the shifted operating point, is deduced from the stored correcting variable performance graphs;
d) the input parameters N1 and N2 belonging to the actual operating points and the input parameters N1* and N2* belonging to the shifted operating points of both compressors, corresponding for example to the individual power requirements or operating costs, are deduced from the stored input parameter performance graphs, wherein N1 corresponds to the actual input parameter of the first compressor and N2 to the actual input parameter of the second compressor and N1* corresponds to the input parameter, belonging to the shifted operating point, of the first compressor and N2* corresponds to the input parameter, belonging to the shifted operating point, of the second compressor;
e) the input parameter totals N = N1 + N2 and N* = N1* + N2*, corresponding for example to the overall power requirements or operating costs for the two operating point combinations, are formed and compared, and in that either
f1) when N* is smaller than N, the intake volume flow V1 of the first compressor is increased really by corresponding adjustment of its correcting variable by an increment X and the intake volume flow V2 of the second compressor is decreased really by corresponding adjustment of its correcting variable by the same increment X, and the process is continued from step a) or, if N is smaller than N*, the intake volume flow V1 is decreased by computation by an increment X and the intake volume flow V2 is increased by computation by the same increment X and the process is continued from step b), or
f2) if N* is smaller than N, the intake volume flow V1 is increased by computation by the same increment X and the intake volume flow V2 is decreased by computation by the same increment X, and the process is continued from step b), or, if N is smaller than N*, the intake volume flow V1 is decreased by computation by an increment X and the intake volume flow V2 is increased by computation by the same increment X and the process is continued from step b), or, when an optimum for the input parameter total is determined by continuous comparison of the values determined in each case for the input parameter totals, the correcting variables of the compressors are adjusted accordingly and the compressors are run to the operating points corresponding to the optimum of the input parameter total and the process is continued from step a).

4. Process according to Claim 3, characterised in that, in parallel operation, the increments V and X are varied from process cycle to process cycle in dependence on the differences determined between N and N* of the input parameter totals, the increments V and X being decreased as the differences between N and N* become smaller, ie. when they approach the optimum of the input parameter total, and vice versa.

5. Process according to at least one of Claims 2 and 4, characterised in that, in parallel operation, the pressure ratio is determined separately for each compressor in dependence on the respective pipe length between the compressor outlet and a downstream process, on the respective volume flow, and on the respective pressure loss coefficient of the pipeline.

6. Process according to at least one of Claims 3 to 5, characterised in that, in parallel operation, during the course of the process, the actual pressure ratio in each case is determined as a measuring value by at least one pressure sensor or is taken over by an existing compressor regulator unit as a pressure ratio nominal value.

7. Process according to at least one of Claims 3 to 6, characterised in that, in parallel operation, during the course of the process, the actual overall volume flow in each case is input directly as an overall volume flow nominal value or is taken over as an operating parameter nominal value by an upstream compressor regulator unit; and in that, when the overall volume flow is altered as required, ie. when there is a difference between the overall volume flow nominal value and the total of the individual volume flows V1 and V2, in addition to the incremental variation in counter-current of the individual volume flows V1 and V2, the latter are in each case varied by an increment Y1 or Y2 which is identical to the preceding sign, the total of the increments Y1 and Y2 corresponding to the difference between the overall volume flow nominal value and the total of the individual volume flows V1 and V2.

8. Process according to at least one of Claims 1 and 2, characterised in that, in series operation, for two compressors operated in series in each case:
a) each correcting variable N1 or N2 belonging to the actual operating point, such as the compressor rotational speed, blade setting or throttle flap setting, is deduced from its own stored correcting variable performance graph, such as rotational speed performance graph, blade performance graph or throttle flap performance graph, the compressor pressure or the pressure ratio in each case being plotted over the intake volume flow and characteristic curves being plotted for correcting variables which are constant in each case in the correcting variable performance graph;
b) for the shifting by computation of the operating point, the numerical value determined for one pressure ratio π1 is increased by multiplication by an incremental factor π, which is greater than 1, and the numerical value determined for the other pressure ratio π2 is decreased by division by the same incremental factor, and the intake volume flow varied as a result of the variation of the pressure ratio in accordance with the resultant density variation is determined for both compressors in each case on the assumption that the throughflow remains the same;
c) each regulating variable n1* or n2* belonging to the shifted operating point is deduced from the stored correcting variable performance graph of the two compressors;
d) the input parameters N1 and N2 belonging to the actual operating point and N1* and N2* belonging to the shifted operating point of both compressors, corresponding for example to the individual power requirements or operating costs, are deduced from the stored input parameter performance graphs;
e) the input parameter totals N = N1 + N2 and N* = N1* + N2*, corresponding for example to the total power requirements or operating costs for the two operating point combinations, are formed and compared; and in that either
f1) if N* is smaller than N, the pressure ratio π1 of the first compressor is increased really by multiplication, by corresponding adjustment of its correcting variable, by an incremental factor Z, which is greater than 1, and the pressure ratio π2 of the second compressor is decreased really by division, by corresponding adjustment of its regulating variable, by the same incremental factor Z, and the process is continued from step a) or, if N is smaller than N*, the pressure ratio π1 is decreased by computation by division by an incremental factor Z, which is greater than 1, and the pressure ratio π2 is increased by computation by multiplication by the same incremental factor Z, and the process is continued from step b), or
f2) if N* is smaller than N, the pressure ratio π1 is increased by computation by multiplication by an incremental factor Z, which is greater than 1, and the pressure ratio π2 is decreased by computation by division by the same incremental factor Z, and the process is continued from step b), or, if N is smaller than N*, the pressure ratio π1 is decreased by computation by division by an incremental factor Z, which is greater than 1, and the pressure ratio π2 is increased by computation by multiplication by the same incremental factor Z, and the process is continued from step b), and, when an optimum is determined for the input parameter total by continuous comparison of the values determined in each case for the input parameter totals, the correcting variables of the compressors are adjusted accordingly and the compressors are operated to the operating points corresponding to the optimum of the input parameter total, and the process is continued from step a).

9. Process according to Claim 8, characterised in that, in series operation, the incremental factors π and Z are varied from process cycle to process cycle according to the differences between N and N* determined for the input parameter totals, the incremental factors O and Z being reduced as the differences between N and N* become smaller, ie. as they approach the optimum of the input parameter total, and vice versa.

10. Process according to at least one of Claims 8 and 9, characterised in that, in series operation, during the course of the process, the actual overall pressure ratio in each case is input directly as the overall pressure ratio nominal value or is taken over as an operating parameter nominal value by an upstream compressor regulator unit; and in that, when the overall pressure ratio nominal value is altered as required, ie. when there is a difference between the overall pressure ratio nominal value and the product of the individual pressure ratios π1 and π2, in addition to the counter-current incremental multiplicative variation of the individual pressure ratios π1 and π2, the latter are multiplied in each case by a factor Y' which is identical in terms of amounts and preceding sign and which corresponds to the required factor for increasing the overall pressure ratio.

11. Process according to at least one of Claims 1 to 7 or 8 to 10, characterised in that the increments Y1 and Y2 or Y' are restricted to a maximum value Y1ₘₐₓ and Y2ₘₐₓ or Y'ₘₐₓ corresponding to a required maximum adjusting velocity of the correcting variable.

12. Process according to at least one of Claims 2 to 10, characterised in that a plurality of input parameter performance graphs with different records varying according to the time of day, day of the week and/or season is used for each compressor.

13. Process according to at least one of Claims 2 to 12, characterised in that, if more than two compressors are operated, when all the possible combinations for forming alternating compressor pairs in each case have been run through, only the correcting variable of the compressors of the particular compressor pair which has displayed the greatest variation of the input parameter total in the optimisation direction is adjusted.

14. Process according to at least of one of Claims 2 to 11, characterised in that, when a plurality of compressors is operated under predetermined process requirements with respect to volume flow and pressure ratio for each individual compressor and each possible combination of two or more compressors, the optimum of the input parameter or the input parameter total for the respective requirements is determined; in that the optima of the input parameter total are compared; and in that the compressor or compressor combination in which the absolute optimum of the input parameter or input parameter totals is present remains in operation or is taken and operated to the operating point or operating points.

15. Process according to at least one of Claims 1 to 12, characterised in that, when one or more compressors blows off in each case, the value determined for the intake volume flow is reduced by the partial amount blown off or the volume flow passing to the process is determined directly.

16. Process according to at least one of Claims 1 to 15, characterised:
- in that, when an optimum for the input parameter total of the compressors has been reached, its associated operating points are retained;
- in that subsequently the operating points within the performance graph limits are shifted a number of times abruptly, in counter-current, really or by computation without influencing the overall operating parameters, in that the increment for the individual volume flows or the individual pressure ratios is increased a number of times by a factor which is substantially greater than 1;
- in that, starting from each of these new operating point pairs, an optimum of the input parameter total is again established and each of these newly established optima is compared with the optimum originally established to determine the absolute optimum; and
- in that subsequently, if necessary, the compressors are operated really by appropriate variation of the individual correcting variables to the operating points which correspond to the absolute optimum of the input parameter total newly determined if necessary.

## Revendications

1. Procédé pour exploiter, de façon optimale, deux ou plusieurs compresseurs en parallèle ou en série pour la compression et le refoulement de fluide sous forme de gaz ou de vapeur, procédé dans lequel pour chacun des compresseurs, les paramètres de fonctionnement définissant le point actuel de fonctionnement, tels que le débit volumique d'aspiration et le taux de compression, les grandeurs de réglage telles que la vitesse de rotation du compresseur ou bien la position des aubes directrices ou la position de l'étranglement, et les paramètres d'entrée, tels que la puissance absorbée ou les coûts de fonctionnement des compresseurs, sont détectés ou bien déterminés, et dans lequel il est prévu une commande prioritaire réglant les compresseurs selon les exigences d'un processus intercalé à la suite, de préférence incluant une régulation de limite de pompage, procédé caractérisé
- en ce que lors du fonctionnement en parallèle, les points de fonctionnement de chacun des deux compresseurs sont décalés cycliquement sans influencer le débit volumique total actuel et le taux de compression total par modification incrémentelle additive en sens contraire des débits volumiques individuels, respectivement par un décalage approprié des grandeurs de réglage,
- en ce que lors du fonctionnement en série, les points de fonctionnement de chacun des deux compresseurs, sont décalés cycliquement sans influencer le débit total actuel et le taux de compression total par modification incrémentelle multiplicative en sens contraire des taux de compression individuels, respectivement par décalage approprié des grandeurs de réglage,
- en ce que lors du fonctionnement en parallèle, selon le sens de modification résultant de la somme des paramètres d'entrée lors de leur modification dans le sens d'une optimalisation, c'est-à-dire dans le sens d'une réduction de la puissance totale absorbée ou bien des coûts de fonctionnement, une autre modification incrémentelle des débits volumiques individuels a lieu dans les sens considérés jusque là, tandis que lors de leur modification, à l'opposé du sens d'optimalisation, c'est-à-dire dans le sens d'une augmentation de la puissance absorbée totale ou des coûts de fonctionnement, une modification incrémentelle des débits individuels, dans le sens respectivement opposé, est opérée par un nouveau décalage des grandeurs de réglage,
- en ce que lors du fonctionnement en série, selon le sens de modification résultant de la somme des paramètres d'entrée lors de leur modification dans le sens d'une optimalisation, c'est-à-dire dans le sens d'une réduction de la puissance totale absorbée ou des coûts de fonctionnement, une autre modification incrémentelle des taux de compression individuels a lieu dans les sens considérés jusque là, tandis que lors de leur modification à l'opposé du sens d'optimalisation, c'est-à-dire dans le sens d'une augmentation de la puissance totale absorbée ou des coûts de fonctionnement, une modification incrémentelle des taux de compression individuels est opérée dans le sens respectivement opposé par un nouveau décalage approprié des grandeurs de réglage,
- et en ce que, lors du fonctionnement en parallèle ou bien du fonctionnement en série dans le cas de plus de deux compresseurs en exploitation, toutes les possibilités de combinaisons de paires de compresseurs alternantes sont formées par passes successives.

2. Procédé selon la revendication 1, caractérisé
- en ce que le décalage des points de fonctionnement des compresseurs résulte d'abord du calcul,
- en ce que la somme des paramètres d'entrée est extraite des données mémorisées des champs caractéristiques de paramètres d'entrée existants des différents compresseurs, et le sens de modification résultant de la somme des paramètres d'entrée, est déterminé,
- en ce qu'un décalage réel des grandeurs de réglage des compresseurs ne s'effectue que lorsque d'abord une modification de la somme des paramètres d'entrée dans le sens de l'optimalisation, c'est-à-dire dans le sens d'une puissance totale absorbée plus réduite ou de coût de fonctionnement plus réduit, est constatée ou bien seulement lorsque, en second lieu, un optimum de la somme des paramètres d'entrée est déterminé,
- en ce que, dans le champ caractéristique des paramètres d'entrée, lors du fonctionnement en parallèle, le paramètre d'entrée est respectivement rapporté par l'intermédiaire du débit volumique d'aspiration ou bien lors du fonctionnement en série, par l'intermédiaire du taux de compression,
- et en ce que des courbes caractéristiques sont enregistrées pour des grandeurs de réglage respective- ment constantes.

3. Procédé selon au moins une des revendications 1 et 2, caractérisé en ce que, lors du fonctionnement en parallèle pour chacun des deux compresseurs exploités en parallèle,
a) à partir de chaque champ caractéristique de grandeurs de réglage mémorisé séparément, tel que le champ caractéristique de vitesse de rotation, le champ caractéristique des aubes directrices, ou bien le champ caractéristique du clapet d'étranglement, est extraite la grandeur de réglage n1 ou bien n2 correspondant au point de fonctionnement actuel, telle que la vitesse de rotation du compresseur, la position des aubes directrices, ou bien la position du clapet d'étranglement, tandis que dans le champ caractéristique des grandeurs de réglage, est respectivement reporté le taux de compression en fonction du débit volumique d'aspiration et des courbes caractéristiques pour les grandeurs de réglage respectivement constantes sont enregistrées,
b) pour le décalage calculé du point de fonctionnement, la valeur numérique déterminée pour le débit volumique d'aspiration V1 est augmentée d'un incrément V par addition et la valeur numérique déterminée pour l'autre débit volumique d'aspiration V1 est diminuée du même incrément V par soustraction,
c) à partir des champs caractéristiques mémorisés des grandeurs de réglage des deux compresseurs, on extrait respectivement la grandeur de réglage n1* ou bien n2* appartenant au point de fonctionnement décalé,
d) à partir du champ caractéristique mémorisé des paramètres d'entrée, les paramètres d'entrée appartenant au point de fonctionnement actuel et celles appartenant au point de fonctionnement décalé des deux compresseurs, soit les paramètres d'entrée N1 et N2, ainsi que N1* et N2*, sont extraits en fonction par exemple des puissances absorbées individuelles ou bien les coûts de fonctionnement, N1 correspondant aux paramètres d'entrée actuels du premier compresseur et N2 aux paramètres d'entrée actuels du second compresseur, tandis que N1* correspond aux paramètres de fonctionnement correspondant au point de fonctionnement décalé du premier compresseur et N2* aux paramètres d'entrée correspondant au point de fonctionnement décalé du second compresseur,
e) les sommes des paramètres d'entrée N = N1 + N2 et N* = N1* + N2* correspondant par exemple à la puissance totale absorbée ou bien au coût de fonctionnement pour les deux combinaisons de points de fonctionnement, sont formées et comparées et en ce que
f1) si N* est inférieur à N, le débit volumique d'aspiration V1 du premier compresseur est effectivement augmenté d'un incrément X par décalage approprié de sa grandeur de réglage, tandis que le débit volumique d'aspiration V2 du second compresseur est effectivement abaissé du même incrément X par décalage approprié de sa grandeur de réglage, et le procédé se poursuit avec l'étape a), ou bien lorsque N est plus petit que N* le débit volumique d'aspiration V1 est abaissé par le calcul d'un incrément X et le débit volumique d'aspiration V2 est augmenté par le calcul du même incrément X, et le procédé se poursuit avec l'étape b), ou bien
f2) lorsque N* est plus petit que N, le débit volumique d'aspiration V1 est augmenté par le calcul du même incrément X et le débit volumique d'aspiration V2 est diminué par le calcul du même incrément X, et le procédé se poursuit avec l'étape b), ou bien si N est plus petit que N*, le débit volumique d'aspiration V1 est abaissé par le calcul de l'incrément X et le débit volumique d'aspiration V2 est augmenté par le calcul du même incrément X et le procédé se poursuit avec l'étape b), ou bien lorsqu'un optimum de la forme des paramètres d'entrée est constaté par comparaison continue des valeurs respectivement déterminées pour les sommes des paramètres d'entrée, les grandeurs de réglage des compresseurs sont décalées de façon correspondante et les compresseurs sont exploités sur les points de fonctionnement correspondant à l'optimum de la somme des paramètres d'entrée et le procédé se poursuit avec l'étape a).

4. Procédé selon la revendication 3, caractérisé en ce que lors de l'exploitation en parallèle, les incréments V et X sont modifiés d'un cycle de procédé à l'autre en fonction des différences N - N* des sommes des paramètres d'entrée qui ont été déterminées, auquel cas les incréments V et X sont diminués lorsque les différences N - N* diminuent, c'est-à-dire lorsqu'on s'approche de l'optimum de la somme des paramètres d'entrée, et inversement.

5. Procédé selon au moins une des revendications 2 et 4, caractérisé en ce que lors du fonctionnement en parallèle, le taux de compression est déterminé séparément pour chaque compresseur en fonction de la longueur respective des canalisations entre la sortie du compresseur et un processus branché à la suite, du débit volumique respectif et du facteur respectif de perte de charge de la canalisation.

6. Procédé selon au moins une des revendications 3 à 5, caractérisé en ce que, lors du fonctionnement en parallèle, pendant le déroulement du procédé, le taux de compression actuel respectif est détecté sous forme de valeur de mesure par l'intermédiaire d'au moins un capteur de pression, ou bien est pris en charge par une unité de régulation du compresseur en tant que valeur de consigne du taux de compression.

7. Procédé selon au moins une des revendications 3 à 6, caractérisé en ce que lors du fonctionnement en parallèle, pendant le déroulement du procédé, le débit volumique total actuel respectif est introduit directement en tant que valeur de consigne du débit volumique total ou bien est pris en charge en tant que valeur de consigne de paramètres de fonctionnement par une unité de régulation de compresseurs branchée en amont et en ce que pour une modification désirée du débit volumique total, c'est-à-dire lors de la présence d'une différence entre la valeur de consigne du débit volumique total et la somme des débits volumiques individuels V1 et V2, en supplément de la modification incrémentelle en sens contraire des débits volumiques individuels V1 et V2, ceux-ci sont respectivement modifiés d'un incrément Y1 ou bien Y2 de même signe, tandis que la somme des incréments Y1 et Y2 correspond à la différence entre la valeur de consigne du débit volumique total et à la somme des débits volumiques individuels V1 et V2.

8. Procédé selon au moins une des revendications 1 et 2, caractérisé en ce que lors du fonctionnement en série, pour chacun des deux compresseurs exploités en série
a) à partir de chaque champ caractéristique de grandeurs de réglage mémorisé séparément, tel que le champ caractéristique de vitesse de rotation, le champ caractéristique d'aubes directrices, ou bien le champ caractéristique du clapet d'étranglement, sont extraites les grandeurs de réglage nl ou bien n2 correspondant au point de fonctionnement actuel, telles que la vitesse de rotation du compresseur, la position des aubes directrices ou la position du clapet d'étranglement, tandis que dans le champ caractéristique des grandeurs de réglage, la pression terminale des compresseurs ou bien le taux de compression est reporté en fonction du débit volumique d'aspiration et des courbes caractéristiques sont reportées pour des grandeurs de réglage respectivement constantes,
b) pour le décalage par le calcul du point de fonctionnement, la valeur numérique déterminée pour un taux de compression π1 est augmentée par multiplication avec un facteur incrémentel π qui est supérieur à 1, et la valeur numérique déterminée pour l'autre taux de compression π2 est diminuée par division par le même facteur incrémentel, tandis qu'en supposant un débit constant pour les deux compresseurs, respectivement le débit volumique d'aspiration modifié de façon correspondante à la modification de densité résultant de la modification du taux de compression, est déterminé,
c) à partir des champs caractéristiques de grandeurs de réglage mémorisés des deux compresseurs, on extrait respectivement les grandeurs de réglage n1* ou bien n2* correspondant au point de fonctionnement décalé,
d) à partir des champs caractéristiques de paramètres d'entrée mémorisés, on extrait les paramètres d'entrée correspondants au point de fonctionnement actuel et au point de fonctionnement décalé des deux compresseurs, soit N1 et N2 ainsi que N1* et N2*, correspondants par exemple aux puissances individuelles absorbées ou bien au coût de fonctionnement,
e) les sommes des paramètres d'entrée N = N1 + N2 et N* = N1* + N2* correspondant par exemple aux puissances totales absorbées ou bien au coût de fonctionnement, sont formées et comparées pour les deux combinaisons du point de fonctionnement, et en ce que
f1) si N* est inférieur à N, le taux de compression π1 du premier compresseur, du fait du décalage correspondant de sa grandeur de réglage, est augmenté effectivement en le multipliant par un facteur incrémentel Z qui est supérieur à 1, et le taux de compression π2 du second compresseur, du fait du décalage correspondant de sa grandeur de réglage, est abaissé en le divisant par le même facteur incrémentel Z, et le procédé se poursuit avec l'étape a), ou bien si N est inférieur à N*, le taux de compression π1 est abaissé par le calcul en le divisant par un facteur incrémentel Z qui est supérieur à 1, et le taux de compression π2 est augmenté par le calcul en le multipliant par le même facteur incrémentel Z, et le procédé se poursuit avec l'étape b) ou bien
f2) lorsque N* est inférieur à N, le taux de compression π1 est augmenté par le calcul en le multipliant par un facteur incrémentel Z qui est supérieur à 1 et le taux de compression π2 est abaissé par le calcul en le multipliant par le même facteur incrémentel Z, et le procédé se poursuit avec l'étape b), ou bien lorsque N est inférieur à N* le taux de compression π1 est abaissé par le calcul en le divisant par un facteur incrémentel Z qui est supérieur à 1 et le taux de compression π2 est augmenté par le calcul en le multipliant avec le même facteur incrémentel Z, et le procédé se poursuit avec l'étape b), et lors de la constatation d'un optimum de la somme des paramètres d'entrée par comparaison continue des valeurs respectivement déterminées pour ces sommes des paramètres d'entrée, les grandeurs de réglage des compresseurs sont décalées de façon correspondante et les compresseurs sont exploités sur les points de fonctionnement correspondants à l'optimum de la somme des paramètres d'entrée, et le procédé se poursuit avec l'étape a).

9. Procédé selon la revendication 8, caractérisé en ce que lors du fonctionnement en série, les facteurs incrémentel π et Z sont modifiés d'un cycle du procédé à l'autre en fonction des différences N - N* qui ont été déterminées des sommes des paramètres d'entrée, auquel cas les facteurs incrémentels π et Z sont diminués lorsque les différences N - N* deviennent plus petites, c'est-à-dire lorsqu'on s'approche de l'optimum de la somme des paramètres d'entrée, et inversement.

10. Procédé selon au moins une des revendications 8 et 9, caractérisé en ce que lors du fonctionnement en série, pendant le déroulement du procédé, le taux de compression total respectivement actuel est directement introduit sous la forme de valeurs de consigne du taux de compression total ou bien il est pris en charge par une unité de régulation du compresseur, branchée en amont, en tant que valeur de consigne de paramètres de fonctionnement, et en ce que dans le cas d'une modification désirée de la valeur de consigne du taux de compression total, c'est-à-dire lorsqu'il existe une différence entre la valeur de consigne du taux de compression total et le produit des taux de compression individuels π1 et π2, en supplément de la modification multiplicative incrémentelle en sens inverse des taux de compression individuels π1 et π2, ceux-ci sont respectivement multipliés par un facteur identique Y' de même montant et de même signe, qui correspond au facteur d'augmentation désiré du taux de compression total.

11. Procédé selon au moins une des revendications 1 à 7, ou bien 8 à 10, caractérisé en ce que les incréments Y1 et Y2 ou bien Y' sont limités à une valeur maximale Y1max et Y2max ou bien Y'max correspondants à une vitesse maximale désirée des grandeurs de réglage.

12. Procédé selon au moins une des revendications 2 à 10, caractérisé en ce qu'il est mis en oeuvre pour chaque compresseur, plusieurs champs caractéristiques de paramètres d'entrée avec des articles différentes en fonction de l'heure du jour, du jour de la semaine et/ou de la saison.

13. Procédé selon au moins une des revendications 2 à 12, caractérisé en ce que, lorsqu'il y a plus de deux compresseurs en exploitation, après chaque parcours de toutes les possibilités de combinaisons pour la formation de paires de compresseurs alternantes, seules sont décalées les grandeurs de réglage des compresseurs de la paire de compresseurs qui a montré la plus grande modification de la somme des paramètres d'entrée dans le sens de l'optimalisation.

14. Procédé selon au moins une des revendications 2 à 11, caractérisé en ce que, dans le cas de l'exploitation de plusieurs compresseurs, sous des exigences prédéfinies du processus en ce qui concerne le débit volumique et le taux de compression pour chaque compresseur individuel et chaque combinaison possible de deux ou plusieurs compresseurs, l'optimum des paramètres d'entrée ou bien de la somme des paramètres d'entrée, par rapport aux exigences respectives, est déterminé, en ce que les optima des sommes des paramètres d'entrée sont comparés et en ce que le compresseur ou bien la combinaison de compresseurs reste en exploitation ou bien y entre et est amené au point de fonctionnement ou bien sont amenés aux points de fonctionnement, pour lequel ou pour lesquels il y a l'optimum absolu des paramètres d'entrée ou bien des sommes de paramètres d'entrée.

15. Procédé selon au moins une des revendications 1 à 12, caractérisé en ce que, lorsque survient une décharge d'un ou de plusieurs compresseurs, la valeur respectivement détectée pour le débit volumique d'aspiration est diminuée de la quantité partielle ainsi déchargée, ou bien le débit volumique arrivant au processus est directement détecté.

16. Procédé selon au moins une des revendications 1 à 15, caractérisé en ce que
- après l'obtention d'un optimum de la somme des paramètres d'entrée des compresseurs, leurs points de fonctionnement correspondant sont maintenus,
- plusieurs fois ensuite, un décalage brusque en sens inverse, réel ou calculé, des points de fonctionnement à l'intérieur des limites du champ caractéristique est effectué sans influencer l'ensemble des paramètres de fonctionnement, en ce que l'incrément pour les débits volumiques individuels ou bien les taux de compression individuels est augmenté d'un facteur qui est essentiellement supérieur à 1,
- en ce qu'en partant de chacune de ces nouvelles paires de points de fonctionnement, il est effectué une nouvelle détermination d'un optimum des sommes des paramètres d'entrée et chacun de ces nouveaux optima trouvés est comparé avec l'optimum trouvé initialement pour déterminer l'optimum absolu,
- et ensuite si c'est nécessaire, les compresseurs sont réellement amenés par une modification appropriée des grandeurs de réglage individuelles aux points de fonctionnement qui correspondent à l'optimum absolu éventuellement nouveau des sommes des paramètres d'entrée qui a été déterminé.
